# EUROPÄISCHE PATENTSCHRIFT

(11) **EP 0 277 591 B1**
(45) Veröffentlichungstag und Bekanntmachung des Hinweises auf die Patenterteilung: **19.08.1992**
(21) Anmeldenummer: 88101211.6
(22) Anmeldetag: 28.01.1988
(51) Int. Cl.: B27L 5/06, B27M 1/00, B27B 25/02

(54) **Vorrichtung zur Erzeugung von dünnen Brettern**
Apparatus for manufacturing thin boards
Appareil de fabrication de planches minces

(30) Priorität: 31.01.1987 DE 3702909
(43) Veröffentlichungstag der Anmeldung: 10.08.1988
(73) Patentinhaber: Gebrüder Linck, Maschinenfabrik "Gatterlinck" GmbH & Co.KG, D-77704 Oberkirch (DE)
(72) Erfinder: Siegmar, Gönner, D-7602 Oberkirch (DE)
(74) Vertreter: Fuchs Mehler Weiss

(56) Entgegenhaltungen:
- EP-A- 0 144 003
- DE-A- 3 125 191
- FR-A- 2 291 836
- US-A- 1 503 784
- US-A- 3 295 569
- US-A- 3 783 917
- US-A- 4 441 536
- US-A- 4 776 376

## Beschreibung

Die Erfindung betrifft eine Vorrichtung zur Erzeugung von dünnen Brettern durch spanlos schneidendes Abtrennen der Bretter von einem Holzstamm oder Kantholz an einer oder jeweils gegenüberliegenden Seiten des Kantholzes. Die Vorrichtung weist eine Vorschubbahn für das Kantholz und eine auf einer Seite der Vorschubbahn angeordnete Schneideinrichtung mit einem oder mehreren gestaffelt hintereinander angeordneten starren oder in Schwingbewegung versetzbaren Messern zum Abtrennen der Bretter auf. Gegenüberliegend der Schneideinrichtung ist entweder eine Andruckeinrichtung oder eine der ersten entsprechende zweite Schneideinrichtung angeordnet, wobei mindestens die Andruckeinrichtung bzw. eine der Schneideinrichtungen gegen das Kantholz und somit gegen die gegenüberliegende Schneideinrichtung andrückbar ist. Weiterhin weist die Vorrichtung das Kantholz gegen das bzw. die Messer der Schneideinrichtungen vorschiebende Vorschubmittel mit mindestens einem Paar von das Kantholz an gegenüberliegenden Seiten erfassenden Vorschubrollen auf.

Grundanliegen bei derartigen spanlosen Trennverfahren ist es, eine ausreichend gute Oberflächenqualität der Bretter zu erzielen. Dies ist wegen der Spalt- und Ausreißneigung des Holzes sehr schwierig. Es ist eine Vorrichtung erprobt worden, die einseitig ein Schneidmesser und gegenüberliegend ein Anpreßband mit Anpreßwalzen aufweist. Dabei wird das Anpreßband mit den Anpreßwalzen sowohl für das Aufbringen der Anpreßkräfte wie auch der Vorschubkräfte verwendet. Da aber der Anpreßdruck zum Erreichen einer guten Schnittqualität nicht unbedingt mit dem Druck übereinstimmt, der zur Aufbringung der hohen erforderlichen Vorschubkräfte gegen das Schneidmesser bzw. den Schneidmessersatz erforderlich ist, kann die Anpreßkraft nicht allein nach den Erfordernissen der Schnittqualität gewählt werden.

Bei gegenüberliegenden Schneidmesseranordnungen ist es zwar erforderlich und aus der DE-OS 33 43 294 bekannt, von der Anpreßeinrichtung getrennte Vorschubelemente vorzusehen, da durch den Andruck des gegenüberliegenden Schneidmessersatzes kein Vorschub erzielt werden kann. Die bisher verwendeten Vorschubrollen, die im wesentlichen zur Anpassung an unterschiedliche Stammdicken an Schwenkarmen gelagert sind, boten nicht die Möglichkeit, hohe Klemmkräfte für die hohen erforderlichen Vorschubkräfte bei der spanlosen Zerteilung aufzubringen, ohne daß damit kräftemäßig auch die Anpreßbedingungen des Holzes zwischen den Schneidmessersätzen beeinflußt wurden, d.h., es waren keine symmetrisch hohen Klemmkräfte unabhängig von der jeweiligen Lage des Holzstammes bzw. Kantholzes möglich.

Es war somit Aufgabe der vorliegenden Erfindung, einerseits die Klemmkräfte für den Vorschub unabhängig von der Anpressung gegen die Schneidmesser steuern zu können und andererseits die Vorschubklemmung rückwirkungsfrei auf die Lage des Holzstammes bzw. Kantholzes durch dessen Anpressung zu gestalten.

Erfindungsgemäß wird die Aufgabe dadurch gelöst, daß die das Kantholz bewegenden Vorschubmittel aus mindestens einem Paar von das Kantholz an gegenüberliegenden Seiten erfassenden Vorschubrollen bestehen, wobei jedes Paar von Vorschubrollen unabhängig von der von ihm gegen das Kantholz ausgeübten Klemmkraft in einer Richtung quer zur Vorschubbahn schwimmend beweglich angeordnet ist, um sich unter Beibehaltung symmetrischer Klemmkräfte der durch den Anpreßdruck an der Schneideinrichtung bestimmten Lage des Kantholzes anpassen zu können.

Bei einer möglichen Ausführungsform ist jedes Paar von Vorschubrollen einschließlich der die Klemmkraft aufbringenden Krafterzeugungsmittel auf einem quer zur Vorschubrichtung frei beweglichen Schlitten angeordnet.

Bei einer bevorzugten Ausführungsform sind die die Klemmkraft aufbringenden Krafterzeugungsmittel mit Druckfluid beaufschlagte Arbeitszylinder, die gestellfest angelenkt sind, wobei jeweils die Arbeitszylinder eines Rollenpaares durch eine Überströmleitung miteinander verbunden sind. Eine gewünschte Anzahl von Vorschubrollenpaaren kann jeweils vor und hinter der Schneideinrichtung angeordnet sein. Wenn bei einer Vorrichtung mit einer Schneideinrichtung und einer gegenüberliegenden Andruckeinrichtung letztere aus einer Folge von einzeln gegen das Kantholz andrückbaren Andruckrollen besteht, deren Andruckkraft über ein umlaufendes Gummiband auf das Kantholz übertragen wird, kann das Gummiband auch die auf der seite der Andruckeinrichtung befindlichen Vorschubrollen umschlingen.

Die Anpreßkraft der Andruckeinrichtung bzw. der zweiten Schneideinrichtung ist zweckmäßigerweise unabhängig von der Klemmkraft der Vorschubrollen steuerbar.

Die Vorschubrollenpaare vor und hinter der Schneideinrichtung sind vorteilhafterweise unabhängig voneinander auseinander fahrbar und anstellbar, damit zum Einführen eines neuen Kantholzes die vorderen Vorschubrollenpaare bereits geöffnet werden können, wenn das vorhergehende Kantholz noch durch die hinteren Vorschubrollenpaare gehalten wird.

Da der Anpreßdruck zum Erreichen einer guten Schnittqualität nicht unbedingt mit dem Druck übereinstimmt, der zur Aufbringung der hohen erforderlichen Vorschubkräfte gegen die Schneidmesser erforderlich ist, wurden diese Elemente getrennt. Dabei durften aber die hohen Kräfte an den Vorschubrollen die durch die Anpressung des Holzes an die Schneidmesser bestimmte Lage des Holzes kräftemäßig nicht stören. Deshalb wurden die Vorschubrollenpaare gegenüber den Anpreßrollen bzw. der zweiten Schneidmessereinrichtung in schwimmender Lage angeordnet.

Im folgenden wird die Erfindung unter Hinweis auf die beigefügten Zeichnungen im einzelnen näher erläutert. In den Zeichnungen stellen dar:
- Fig. 1: eine schematische Draufsicht auf eine Vorrichtung zum Erzeugen von dünnen Brettern, die mit einem einzelnen Schneidmesser zum einseitigen Abtrennen eines Brettes von einem Stamm versehen ist,
- Fig. 2: eine schematische Draufsicht auf eine andere Ausführungsform der Maschine, welche mit zwei gegenüberliegenden Einzelmessern versehen ist, um von gegenüberliegenden Seiten des Stammes gleichzeitig jeweils ein Brett abzutrennen,
- Fig. 3: die schematische Anordnung eines bei den Vorrichtungen nach Fig. 1 und 2 verwendeten Vorschubrollenpaares und
- Fig. 4: eine andere Anordnung eines Vorschubrollenpaares, bei der die Vorschubrollen auf einem gemeinsamen beweglichen Schlitten angeordnet sind.

Die in Fig. 1 in Draufsicht schematisch dargestellte Vorrichtung durchläuft ein in Bearbeitung befindliches Kantholz 1 in Richtung des Pfeiles 2 auf einer (nicht dargestellten) Vorschubbahn, wie sie bei holzverarbeitenden Vorrichtungen bekannt sind. Diese Vorschubbahn kann beispielsweise aus einer erforderlichenfalls höhenverstellbaren langgestreckten Auflageplatte bestehen, auf der das Kantholz 1 ruht und entlanggleitet. Es sind aber auch andere Ausführungen für eine solche Vorschubbahn denkbar. Die das Kantholz 1 bearbeitende Vorrichtung ist im wesentlichen zu beiden Seiten der Vorbschubbahn bzw. des zu bearbeitenden Kantholzes angeordnet. Sie weist einen linken Rahmenteil 3 und einen rechten Rahmenteil 4 auf, von denen der rechte Rahmenteil 4 beispielsweise mittels eines Spindeltriebes 5 auf horizontalen Gleitsupporten 6 quer zur Vorschubrichtung 2 des Kantholzes 1 verschiebbar ist. Die Stützkonstruktion 7 für die Gleitführung 6 des rechten Rahmenteiles 4 kann unterhalb der Transportbahn mit dem linken Rahmenteil 3 mittels eines gemeinsamen Maschinensockels verbunden sein. Die Querverfahrbarkeit des rechten Rahmenteils 4 dient lediglich dazu, die linken und rechten Teile der Vorrichtung auseinanderfahren zu können, und um die Vorrichtung auf unterschiedlich breite Kanthölzer 1 einstellen zu können. Für die Verarbeitung von Kanthölzern gleicher Breite wird der rechte Rahmenteil 4 auf eine feste Position eingestellt und kann im folgenden für die Beschreibung der Arbeitsweise der Maschine wie der linke Rahmenteil 3 als gestellfest betrachtet werden.

Funktionsmäßig gliedert sich die Maschine in Vorschubrichtung 2 des Holzes gesehen in eine Einzugseinrichtung 8, die lediglich zur Veranschaulichung ihres Funktionszusammenhanges mit einer strichpunktierten Linie umgeben ist, die eigentliche Schneideinrichtung 9 und eine Auszugseinrichtung 10, die in ihrem Aufbau der Einzugseinrichtung 8 entspricht und ebenfalls zur Hervorhebung mit einer strichpunktierten Linie umgeben ist. Jede dieser drei Funktionsgruppen 8, 9, 10 gliedert sich jeweils in einen Anteil, der sich auf dem linken Rahmenteil befindet, und einen solchen, der auf dem rechten Rahmenteil angeordnet ist.

Die Schneideinrichtung 9 besteht aus einem Messerhalter 11, einem an diesem befestigten Messer 12, einer der Messerschneide vorgelagerten Andruckleiste 13 und zu beiden Seiten der Messeranordnung vorgesehenen Führungsflächen 14. In der Zeichnung ist dargestellt, wie durch das Messer 12 seitlich ein dünnes Brett 15 vom Kantholz 1 abgetrennt und einer schematisch dargestellten Richteinrichtung 16 zugeführt wird, die im Zusammenhang mit der vorliegenden Erfindung jedoch nicht von näherem Interesse ist. Der am Rahmenteil 3 angebrachten Messeranordnung gegenüberliegend auf dem Rahmenteil 4 ist eine Folge von Andruckrollen 17 vorgesehen. Diese Andruckrollen sind jeweils mittels eines Schwenkarmes 18 in einem Drehpunkt 19 schwenkbar im rechten Rahmenteil 4 gelagert. An jedem der Schwenkarme 19 greift ein Druckzylinder 20 an, der mit seinem anderen Ende gestellfest am rechten Rahmenteil 4 abgestützt ist. Sämtliche Andruckrollen 17 liegen innerhalb eines umlaufenden Gummigurtes 21, der über zwei Umlenkrollen 22 und 23 geführt ist, die ebenfalls drehbar im rechten Rahmenteil 4 gelagert sind. Über den Gummigurt 21 drücken die Andruckrollen bei Beaufschlagung ihrer Druckzylinder 20 mit Druckfluid das Kantholz 1 gegen die auf dem gegenüberliegenden Rahmenteil 3 befindliche Messeranordnung. Die Andruckrollen 17 können einzeln, aber auch gemeinsam mit Druckfluid beaufschlagbar sein.

Es sei hervorgehoben, daß die Andruckleiste 13 der Meseranordnung etwas mehr in Richtung auf das Kantholz 1 vorsteht als die Führungsflächen 14. Durch Anpressen des Kantholzes 1 gegen die Führungsflächen 14 mittels der Andruckrollen 17 wird die Andruckleiste 13 in das vorbeibewegte Kantholz 1 hineingepreßt. Dies ist erforderlich, um bei dem spanlosen Abtrennen der Bretter 15 ein Spalten des Holzes vor dem Messer 12 zu vermeiden. Der Druck und die Art und Weise, mit der das Kantholz 1 gegen die Messeranordnung angepreßt wird, ist für die Qualität der erhaltenen Erzeugnisse entscheidend, weswegen auch der Anordnung und der Ausbildung der Andruckrollen sowie der Steuerung von deren Anpreßdruck eine besondere Bedeutung zukommt.

Im Ausführungsbeispiel ist eine Vorrichtung mit einem einzigen Messer 12 dargestellt. Es können erforderlichenfalls aber auch mehrere Messer staffelförmig hintereinander angeordnet sein. Ferner ist es möglich, die Messeranordnung in einer getrennten Halterung im linken Rahmenteil 3 anzuordnen, um ihr während des Schneidvorganges eine Schwingbewegung in einer Richtung senkrecht zur Zeichenebene zu erteilen, welche in Richtung der Vorschubrichtung 2 verläuft.

Im folgenden soll nun die Einzugseinrichtung 8 beschrieben werden, wobei diese Beschreibung in gleicher Weise auch für die im Ausführungsbeispiel der Fig. 1 entsprechend ausgeführte Auszugseinrichtung 10 gilt. Die Einzugseinrichtung 8 weist zwei Vorschubrollenpaare 24 und 25 auf, von denen jedes eine linke Vorschubrolle 26 und eine rechte Vorschubrolle 27 aufweist. Jede Vorschubrolle 26, 27 ist mittels eines Schwenkarmes 28 in einem Drehpunkt 29 schwenkbar in einem der Rahmenteile 3 bzw. 4 gelagert. An jedem Schwenkarm 28 greift ein Arbeitszylinder 30 an, der im zugehörigen Rahmenteil 3 bzw. 4 abgestützt ist. Das Andruckrollenpaar 24 ist auszugsweise in Fig. 3 nochmals getrennt dargestellt. Die Arbeitszylinder 30 der Vorschubrollen 26 und 27 sind über eine Leitung 31 mit Druckfluid beaufschlagbar. Ihre Zylinderräume sind jedoch zusätzlich über eine Druckleitung 32 miteinander querverbunden, so daß in beiden Zylindern 30 des Vorschubrollenpaares 24 jeweils das gleiche Druckniveau herrscht. In gleicher Weise sind die übrigen Vorschubrollenpaare der Einzugseinrichtung 8 und der Auszugseinrichtung 10 beaufschlagt. Durch diese Querverbindung der Druckräume der Arbeitszylinder eines Vorschubrollenpaares wird gewährleistet, daß bei Aufrechterhaltung eines gleichen Anpreßdruckes auf beiden Seiten des Kantholzes 1 letzteres dennoch in einem gewissen Maße frei querbeweglich ist, um der durch die Schneideinrichtung 9 vorgegebenen Arbeitslage auch in der Einzugs- und Auszugseinrichtung ungehindert folgen zu können. Dies ist für eine einwandfreie Arbeitsweise der Schneideinrichtung und das Erreichen einer hohen Erzeugnisqualität von Bedeutung. Da für den Vorschub des Kantholzes 1 gegen das bzw. die Messer 12 hohe Kräfte erforderlich sind, müssen die Vorschubrollen 26 und 27 im allgemeinen mit einem höheren Anpreßdruck beaufschlagt werden, als dies für ein optimales Schneidergebnis bei den Andruckrollen 17 der Fall ist. Bevorzugt sind daher die Andruckrollen 17 und die Vorschubrollen 26, 27 bezüglich ihrer Druckbeaufschlagung getrennt steuerbar.

Bei der Ausführungsform gemäß Fig. 1 umschlingt der Gummigurt 21 auch die rechten Vorschubrollen 27. Die Vorschubkräfte müssen daher hier auch über den Gummigurt 2I auf das Kantholz 1 übertragen werden. Dies ist eine rein aus konstruktiven Gründen zweckmäßige Maßnahme, da bei Anordnung der Umlenkrollen 22 und 23 für den Gummigurt außerhalb der Vorschubrollen 27 letztere näher an der Schneideinrichtung 9 positioniert werden können. Ebensogut wäre es aber auch möglich, die Vorschubrollen 27 außerhalb des Gummigurtes 21 anzuordnen. In der Natur der Vorschubrollen 26 und 27 liegt es, daß diese selbst mit einem (nicht dargestellten) Vorschubantrieb versehen sind. Es ist aber auch denkbar, den Antrieb in die Umlenkrollen 22 bzw. 23 zu verlegen oder auch beide Systeme mit Antrieben zu versehen. Bei den linken Vorschubrollen 26 stellt sich diese Frage nicht, da hier kein kraftübertragender Gummigurt zur Verfügung steht. Es wäre jedoch auch möglich, auf der linken Seite allein die Vorschubrollen 26 mit einem Gummigurt zu umgeben.

In der Vorrichtung gemäß Fig. 1 sind noch eine vordere Meßschranke 33 und eine hintere Meßschranke 34 vorgesehen, die sich im Bereich der Einzugseinrichtung bzw. der Auszugseinrichtung befinden. Diese Meßschranken sollen das Vorhandensein eines Kantholzes in der Einzugseinrichtung 8 bzw. der Auszugseinrichtung 10 für eine entsprechende Steuerung der Vorrichtung signalisieren. Im Sinne der Erfindung liegt es, wenn nicht nur die Arbeitszylinder 30 jedes Vorschubrollenpaares 24 bzw. 25 durch eine Überströmleitung 32 miteinander verbunden sind, es können auch alle Vorschubrollen durch Überströmleitungen miteinander verbunden sein, um überall einen gleichmäßigen Anpreßdruck zu erzielen. Wichtig ist nur, daß dem Kantholz 1 durch die Vorschubrollen nicht eine Lage aufgezwungen wird, die von derjenigen, welche durch die Schneideinrichtung 9 vorgegeben wird, abweicht. Zweckmäßig ist es jedoch, die Vorschubrollen der Einzugseinrichtung 8 und der Auszugseinrichtung 10 getrennt ansteuerbar auszuführen. Bei kontinuierlicher Holzfolge würde es im Grunde genommen ausreichen, lediglich eine Vorschubeinrichtung vorzusehen. Das Vorsehen einer zweiten Vorschubeinrichtung in Form der Abzugseinrichtung hat im wesentlichen den Sinn, das Ende eines in Bearbeitung befindlichen Kantholzes noch durch die Schneideinrichtung 9 ziehen zu können, während die Einzugseinrichtung bereits ein neues Kantholz in Eingriff nimmt. Passiert das Ende eines Kantholzes eine der Meßschranken 33, 34, so öffnet die zugehörige Vorschubeinrichtung. Tritt der Anfang eines neuen Kantholzes in die Meßschranke, schließt sich die zugehörige Vorschubeinrichtung wieder.

In Fig. 2 ist die schematische Draufsicht einer Variante der Vorrichtung nach Fig. 1 dargestellt, die gegenüberliegende Messer 12 aufweist, um gleichzeitig von gegenüberliegenden Seiten des Kantholzes 1 je ein dünnes Brett 15 abzutrennen. Die linke, in der Zeichnung oben dargestellte Schneideinrichtung entspricht genau derjenigen nach Fig. 1. Die rechte, in Fig. 2 unten dargestellte Schneideinrichtung 35 unterscheidet sich von der linken dadurch, daß sie innerhalb des rechten Rahmenteiles 4 auf einem selbständigen Support 36 angeordnet ist, der an seinem einen Ende bei 37 schwenkbar an den rechten Rahmenteil 4 angelenkt und an seinem anderen Ende mittels eines Druckzylinders 38 am Rahmenteil 4 abgestützt ist. Durch Beaufschlagung des Druckzylinders 38 mit Druckfluid läßt sich der Druck einstellen, mit dem die Schneideinrichtungen 9 und 35 gegen das Kantholz 1 angedrückt werden. Die unter Druck anstellbare Ausführung der Schneideinrichtung 35 ersetzt die Andruckrollen 17 der Ausführung nach Fig. 1. Da gemäß Fig. 2 zwei Schneideinrichtungen vorgesehen sind, entfällt auch der die Andruckrollen in Fig. 1 umgebende Gummigurt 21. Sämtliche Vorschubrollen 26, 27 liegen daher unmittelbar am Kantholz 1 an. Auch bei dieser Ausführung sind die Arbeitszylinder von Paaren sich gegenüberliegender Vorschubrollen durch eine Überströmleitung miteinander verbunden.

In Fig. 4 ist eine andere Ausführung für die frei bewegliche Anordnung eines Vorschubrollenpaares dargestellt. Die Vorschubrollen 40 und 41 befinden sich auf einem Schlitten 42, der in Querrichtung zur Vorschubrichtung 2 in Führungen 43 frei hin- und herbewegbar ist. Da der Schlitten 42 querbeweglich ist, ist es bei dieser Ausführungsform lediglich erforderlich, eine Vorschubrolle eines Vorschubrollenpaares, im Beispiel die Vorschubrolle 40, mit einem Arbeitszylinder 44 zu versehen, der auf dem Schlitten 42 selbst abgestützt ist. Diese Anordnung hat nicht nur den Nachteil, daß sie konstruktiv aufwendiger ist als die Anordnung nach den Fig.-1-3, sie hat auch den Nachteil, daß bei begrenztem Arbeitshub des Arbeitszylinders 44 die Maschine nicht ohne weiteres als Ganzes auseinandergefahren werden kann, wie dies durch Vorsehen des beweglichen Rahmenteiles 4 bei den Ausführungsformen der Fig.-1-3 gegeben ist. Die Überströmdruckleitung 32 zwischen den Arbeitszylindern 30 sich gegenüberliegender Vorschubrollen kann mit genügend Reservelänge verlegt werden, um beide Seitenteile der Maschine als ganze auseinanderzufahren.

## Patentansprüche

1. Vorrichtung zur Erzeugung von dünnen Brettern durch spanlos schneidendes Abtrennen der Bretter von einem Holzstamm oder Kantholz an einer oder jeweils gegenüberliegenden Seiten des Kantholzes, mit einer Vorschubbahn für das Kantholz, einer auf einer Seite der Vorschubbahn angeordneten Schneideinrichtung mit einem oder mehreren gestaffelt hintereinander angeordneten starren oder in Schwingbewegung versetzbaren Schneidmessern zum Abtrennen von Brettern, einer der ersten Schneideinrichtung auf der anderen Seite der Vorschubbahn gegenüberliegenden Andruckeinrichtung oder einer der ersten entsprechenden zweiten Schneideinrichtung, wobei mindestens die Andruckeinrichtung bzw. die eine Schneideinrichtung gegen das Kantholz und somit gegen die gegenüberliegende Schneideinrichtung andrückbar ist, sowie mit einem das Kantholz gegen das bzw. die Schneidmesser der Schneideinrichtungen vorschiebenden Vorschubmittel mit mindestens einem Paar von das Kantholz an gegenüberliegenden Seiten erfassenden Vorschubrollen, dadurch gekennzeichnet, daß jedes Paar (24, 25) von Vorschubrollen (26, 27) unabhängig von der von ihm gegen das Kantholz (1) ausgeübten Klemmkraft in einer Richtung quer zur Vorschubbahn (2) schwimmend beweglich angeordnet ist, um sich unter Beibehaltung symnetrischer Klemmkräfte der durch den Anpreßdruck an der Schneideinrichtung (9, 35) bestimmten Lage des Kantholzes (1) anpassen zu können.

2. Vorrichtung nach Anspruch 1, dadurch gekennzeichnet, daß jedes Paar (24, 25) von Vorschubrollen (26, 27) einschließlich der die Klemmkraft aufbringenden Krafterzeugungsmittel (44) auf einen quer zur Vorschubrichtung frei beweglichen Schlitten (42) angeordnet ist.

3. Vorrichtung nach Anspruch 1, bei der die die Klemmkraft aufbringenden Krafterzeugungsmittel mit Druckfluid beaufschlagte Arbeitszylinder sind, dadurch gekennzeichnet, daß die Arbeitszylinder (30) jedes Vorschubrollenpaares (24, 25) gestellfest (3, 4) abgestützt und ihre Zylinderräume durch eine Überströmleitung (32) miteinander verbunden sind.

4. Vorrichtung nach einem der Ansprüche 1-3, dadurch gekennzeichnet, daß Vorschubrollenpaare (26, 27) vor und hinter der Schneideinrichtung (9, 35) vorgesehen sind.

5. Vorrichtung nach Anspruch 4, dadurch gekennzeichnet, daß vor und hinter der Schneideinrichtung (9, 35) jeweils mindestens zwei Vorschubrollenpaare (26, 27) vorgesehen sind.

6. Vorrichtung nach einem der Ansprüche 1-5, mit einer Schneideinrichtung und einer gegenüberliegenden Andruckeinrichtung, dadurch gekennzeichnet, daß die Andruckeinrichtung aus einer Folge von einzeln gegen das Kantholz andrückbaren Andruckrollen (17) besteht, deren Andruckkraft über einen umlaufenden Gummigurt (21) auf das Kantholz (1) übertragen wird.

7. Vorrichtung nach Anspruch 6, dadurch gekennzeichnet, daß der Gummigurt (21) auch die auf der Seite der Andruckeinrichtung befindlichen Vorschubrollen (27) umschlingt.

8. Vorrichtung nach einem der Ansprüche 1-7, dadurch gekennzeichnet, daß die Anpreßkraft der Andruckeinrichtung (17) bzw. der zweiten Schneideinrichtung (35) unabhängig von der Klemmkraft der Vorschubrollenpaare (26, 27) steuerbar ist.

9. Vorrichtung nach einem der Ansprüche 4-8, dadurch gekennzeichnet, daß die Vorschubrollenpaare (26, 27) vor und hinter der Schneideinrichtung (9, 35) unabhängig voneinander auseinanderfahrbar und anstellbar sind.

## Claims

1. An apparatus for manufacturing thin boards by chipless severing of the boards from a log or squared timber on one side or respectively opposite sides thereof, comprising an advancing path for the squared timber, cutting means arranged on one side of said advancing path and including one cutting knife or several staggered cutting knives rigidly arranged or arranged for being put into vibratory movement for the severing of boards, pressure applying means or second cutting means corresponding to said first cutting means arranged opposite from said first cutting means on the other side of said advancing path, at least said pressure applying means or one of said cutting means, respectively, may be pressed against said squared timber and thus against said opposite cutting means, and further comprising advancing means for advancing said squared timber toward said cutting knife(s) of said cutting means, said advancing means including at least one pair of feed rollers engaging said squared timber on opposite sides, characterized in that each pair (24, 25) of feed rollers (26, 27) is arranged floatingly movable in a direction transverse to said advancing path (2) independent of the clamping force exerted against said squared timber (1) by that pair of feed rollers so that it can adapt to the position of said squared timber (1) determined by the pressure at said cutting means while maintaining symmetrical clamping forces.

2. An apparatus according to claim 1, characterized in that each pair (24, 25) of said feed rollers (26, 27) including the force generating means (44) applying the clamping force is positioned on a slide (42) being freely movable transversely to said advancing direction.

3. An apparatus according to claim 1, characterized in that the force generating means applying the clamping force are operating cylinders which are charged with pressurized fluid, charaterized in that said operating cylinders (30) of each pair (24, 25) of feed rollers are fixed on the support frame (3, 4) and that their cylinder spaces are interconnected by means of a pressure balancing conduit (32).

4. An apparatus according to one of claims 1 to 3, characterized in that pairs of feed rollers (26, 27) are positioned upstream of and downstream of said cutting means (9, 35), respectively.

5. An apparatus according to claim 4, characterized in that at least two pairs of feed rollers (226, 27) are provided upstream of and downstream of said cutting means (9, 35), respectively.

6. An apparatus according to one of claims 1 to 5 comprising cutting means and opposite thereof pressure applying means, characterized in that said pressure applying means includes a sequence of pressure rollers (17) individually pressable against said squared timber, the roller pressure of said pressure rollers being transferred to said squared timber via a moving rubber belt (21).

7. An apparatus according to claim 6, characterized in that said rubber belt (21) also embraces said feed rollers (27) positioned at the side of said pressure applying means.

8. An apparatus according to one of claims 1 to 7, characterized in that the roller pressure of said pressure applying means (17), respectively said second cutting means (35) is controllable indepedently of the clamping force provided by the pairs of feed rollers (26, 27).

9. An apparatus according to one of claims 1 to 8, characterized in that said pairs of feed rollers (26, 27) upstream of and downstream of said cutting means (9, 35) may independently of each other be moved apart and closed against each other.

## Revendications

1. Dispositif pour fabriquer des planches minces au moyen d'une séparation, mettant en oeuvre une opération de coupe sans formation de copeaux, des planches à partir d'un tronc d'arbre ou d'un bois équarri, au niveau d'une face ou respectivement de faces opposées du bois équarri, et comportant une voie d'avance pour le bois équarri, un dispositif de coupe disposé d'un côté de la voie d'avance et possédant un ou plusieurs couteaux disposés d'une manière échelonnée les uns derrière les autres, fixes ou pouvant être entraînés selon un mouvement d'oscillation, pour séparer des planches, un dispositif de serrage situé en vis-à-vis du premier dispositif de coupe, de l'autre côté de la voie d'avance, ou un second dispositif de coupe correspondant au premier, au moins le dispositif de serrage ou l'un des dispositifs de coupe pouvant être repoussé contre le bois équarri et par conséquent contre le dispositif de coupe opposé, ainsi que des moyens d'avance qui déplacent le bois équarri contre le ou les couteaux du dispositif de coupe et comportent au moins un couple de galets d'avance saisissant le bois équarri sur des faces opposées, caractérisé en ce que chaque couple (24,25) de galets (26,27) est disposé, indépendamment de la force de serrage qu'il applique au bois équarri (1), de manière à être mobile à l'état flottant dans une direction transversale par rapport à la voie d'avance (2), de manière à pouvoir s'adapter, tout en maintenant des forces de serrage dissymétriques, à la position du bois équarri (1), déterminée par la force de serrage appliquée au dispositif de coupe (9,35).

2. Dispositif selon la revendication 1, caractérisé en ce que chaque couple (24,25) de galets d'avance (26,27) est disposé, y compris les moyens (44) de production d'une force, qui applique la force de serrage, sur un chariot (42) librement mobile transversalement par rapport à la direction d'avance.

3. Dispositif selon la revendication 1, dans lequel les moyens de production de la force, qui applique la force de serrage, sont des vérins de travail chargés par un fluide sous pression, caractérisé en ce que les vérins de travail (30) de chaque couple de galets d'avance (24,25) sont supportés de façon fixe (3,4) par rapport à un châssis et que les volumes de leurs cylindres sont reliés entre eux par une canalisation de trop-plein (32).

4. Dispositif selon l'une des revendications 1-3, caractérisé en ce que des couples de galets d'avance (26,27) sont prévus en amont et en aval du dispositif de coupe (9,35).

5. Dispositif selon la revendication 4, caractérisé en ce qu'en amont et en aval du dispositif de coupe (9,35), il est prévu respectivement au moins deux couples de galets d'avance (26,27).

6. Dispositif selon l'une des revendications 1-5, comportant un dispositif de coupe et un dispositif de serrage situé en vis-à-vis, caractérisé en ce que le dispositif de serrage est constitué par une succession de galets de serrage (17), qui peuvent être repoussés individuellement contre le bois équarri et dont la force de serrage est transmise au bois équarri (1) par l'intermédiaire d'une courroie circulante en caoutchouc (21).

7. Dispositif selon la revendication 6, caractérisé en ce que la courroie en caoutchouc (21) entoure également les galets d'avance (27) situés sur le côté du dispositif de serrage.

8. Dispositif selon l'une des revendications 1-7, caractérisé en ce que la force de serrage du dispositif de serrage (17) ou du second dispositif de coupe (35) peut être commandée indépendamment de la force de serrage des couples de galets d'avance (26,27).

9. Dispositif selon l'une des revendications 4-8, caractérisé en ce que les couples de galets (27,28) d'avance situés en amont et en aval du dispositif de coupe (9,35) peuvent être écartés et serrés indépendament les uns des autres.
